# EUROPÄISCHE PATENTSCHRIFT

(11) **EP 4 188 714 B1**
(45) Veröffentlichungstag und Bekanntmachung des Hinweises auf die Patenterteilung: **19.03.2025**
(21) Anmeldenummer: 21748857.6
(22) Anmeldetag: 22.07.2021
(51) Int. Cl.: B41J 3/407, B65G 54/02, H02K 41/03

(54) **VORRICHTUNG ZUM BEDRUCKEN ODER ETIKETTIEREN VON BEHÄLTERN**
DEVICE FOR IMPRINTING OR LABELLING CONTAINERS
DISPOSITIF DE GAUFRAGE OU D'ÉTIQUETAGE DE RÉCIPIENTS

(30) Priorität: 31.07.2020 DE 102020120290
(43) Veröffentlichungstag der Anmeldung: 07.06.2023
(73) Patentinhaber: KRONES AG, 93073 Neutraubling (DE)
(72) Erfinder: ROIDL, Wolfgang, 93073 Neutraubling (DE); DAVIDSON, Hartmut, 93073 Neutraubling (DE); NEUBAUER, Michael, 93073 Neutraubling (DE); SCHERL, Stefan, 93073 Neutraubling (DE); PEUTL, August, 93073 Neutraubling (DE); BIELMEIER, Heinrich, 93073 Neutraubling (DE)
(74) Vertreter: v. Bezold & Partner Patentanwälte - PartG mbB
(86) Internationale Anmeldenummer: PCT/EP2021/070552
(87) Internationale Veröffentlichungsnummer: WO 2022/023167

(56) Entgegenhaltungen:
- US-A1- 2016 194 158
- US-A1- 2017 225 814
- US-A1- 2017 334 215
- US-A1- 2018 186 494
- US-A1- 2018 236 780

## Beschreibung

### Technisches Gebiet

Die Erfindung betrifft eine Vorrichtung zum Bedrucken oder Etikettieren von Behältern.

### Technischer Hintergrund

Behälter in unterschiedlichen Geometrien und Formen werden in Abfüll- und Verpackungsanlagen durch die einzelnen Anlagenteile transportiert, dabei gefüllt, verschlossen, etikettiert, inspiziert und ausgeschleust, gruppiert und verpackt.

Die Behälter können beispielsweise folgende Grundformen aufweisen: zylindrisch, oval, rechteckig, quadratisch oder unregelmäßig ausgeformt. Zudem ist es möglich, dass die Mittelpunkte des Behälterbodens und der Mündung zur Mittelachse (Rotationsachse) des Behälters versetzt sind. Dies kann zur Folge haben, dass die Mittelachse zwar senkrecht ist, aber verschoben ist oder dass die Mittelachse geneigt ist. Außerdem können die Behälter teilweise sehr große Toleranzen bezüglich Form und Lage aufweisen.

Bei bestimmten Prozessschritten mit Behandlungen an der Behälteroberfläche ist es vorteilhaft, wenn der Behandlungsabstand und die Relativgeschwindigkeit entlang der gesamten Behandlungsstrecke möglichst konstant sind.

Beispielsweise führen beim Bedrucken von Behältern hohe und unterschiedliche Druckabstände zu reduzierter Druckqualität durch Tropfendeplatzierungen. In der DE 10 2011 086 015 A1 wird eine Möglichkeit zur Korrektur von unterschiedlichen Druckabständen durch Steuerung der Ausstoßzeitpunkte der Tropfen aus dem Druckkopf beschrieben. In der DE 10 2013 217 669 A1 ist beschrieben, wie ein Ausgleich von Druckabstand bei gleichzeitig konstanter Druckgeschwindigkeit innerhalb definierter Toleranzgrenzen bei einer Linearmaschine oder einem Rundläufer erfolgen kann. Es ist denkbar, dass nicht-konstante Druckgeschwindigkeiten (Relativgeschwindigkeit zwischen Behälteroberfläche und Druckkopf) aufgrund einer theoretisch bekannten Drehtellerkurve in der Ansteuerung der Ausstoßzeitpunkte der Tropfen aus dem Druckkopf korrigiert werden können. Eine nicht parallele Behälteroberfläche zum Druckkopf bzw. senkrecht zur Flugbahn der Tropfen kann derart berücksichtigt werden, dass die Ausstoßzeitpunkte der Tropfen aus dem Druckkopf korrigiert werden, weil die Düsen auf mehreren Reihen aufgeteilten sind. Herkömmlich werden Behältertoleranzen, die den Druckabstand verändern, nicht ermittelt und korrigiert. Bei größerem Druckabstand entsteht mehr Drucknebel ("Overspray") dadurch, dass nicht alle Tröpfchen aufgrund ihrer langen Flugbahn die Behälteroberfläche erreichen. Dieser Drucknebel kann abgesaugt werden, um Verschmutzungen der Maschinenteile und des Druckkopfs zu vermeiden.

Beim Etikettieren von Behältern können sich ähnliche Probleme stellen. In der DE 10 2015 212 140 A1 wird mit Hilfe eines Leimdruckers ein Leimbild auf ein Etikett aufgebracht. Das Druckergebnis kann hierbei durch Vorbeifahren mit konstanter Geschwindigkeit und konstantem Abstand positiv beeinflusst werden.

Aufeinanderfolgende unterschiedliche Prozessschritte, die u.a. von Behälterwerkstoff oder Behälterformat abhängen können, erfordern häufig unterschiedliche Bewegungen oder unterscheiden sich in den Prozesszeiten. Dies hat herkömmlich zur Folge, dass der längste Prozess den gesamten Ablauf bestimmt und somit die Leistung. Beispielhaft sei auf das Direktbedrucken verwiesen.

Beim Auftrag eines Druckbildes auf einen Behälter kann zwischen dem Auftrag der einzelnen Farben gepinnt werden. Durch das Pinnen, auch Zwischenhärten genannt, wird der Farbverlauf gesteuert, indem die Zeitspanne zwischen Farbauftrag und die Intensität der UV-Strahlung variiert werden können. Die Zeitspanne hängt von der Geschwindigkeit des Karussells ab. Diese wiederum wird von der Behältergeometrie vorgegeben. Stark gekrümmte Behälter erfordern eine größere Ausgleichsbewegung des Behälters vor dem Druckkopf, um den Druckabstand zu minimieren. Gleichzeitig muss aber auch die Karussellgeschwindigkeit verringert werden, um die maximale, möglichst konstante Druckgeschwindigkeit = Oberflächengeschwindigkeit der zu bedruckenden Mantelfläche auf dem Behälter nicht zu überschreiten. Aufgrund der unterschiedlichen Karussellgeschwindigkeiten bei unterschiedlichen Behälterformen ergeben sich andere Zeitspannen vom Drucken zum Pinnen. Weiteren Einflussfaktoren auf die Zeitspanne können u.a. der Behälterwerkstoff, der Zustand der evtl. zusätzlich vorbehandelten Behälteroberfläche, die Druckfarbe sein. Hinsichtlich der Druckfarbe kann jede Farbe sich anders verhalten, z. B. wird die Farbe Weiß meistens, aber nicht ausschließlich, als erstes als "Grundierung" auf den Behälterwerkstoff aufgetragen und die weiteren Farben werden nass in nass gedruckt. Bezüglich des Farbauftrags und der Deckkraft ist zu beachten, dass Weiß herkömmlich auf zwei aufeinanderfolgenden Aggregaten doppelt aufgetragen werden muss, um ausreichend Deckung zu erreichen. Zur Korrektur der Zeitspanne kann die Position der Pinninglampe eingestellt werden.

Die US 2018/186494 A1 offenbart eine Vorrichtung und ein Verfahren zum Vorbereiten von Etiketten für das Aufbringen auf Behälter, wobei Leim in einem variablen Leimbild mittels eines steuerbaren Leimdruckers direkt auf eine Leimauftragsfläche wenigstens eines Etiketts aufgetragen wird.

Die US 2017/225814 A1 offenbart eine Vorrichtung zum Transport eines Behältnisses relativ zu einer Füllstation. Die Vorrichtung umfasst zumindest eine Füllstation zum Befüllen zumindest eines Behältnisses und zumindest eine Behältnisaufnahme zum Transport des Behältnisses relativ zur Füllstation. Zumindest eine Antriebsfläche und zumindest ein auf der Antriebsfläche insbesondere magnetisch ankoppelbarer sind Mover vorgesehen, wobei der Mover auf der Antriebsfläche in zumindest zwei Freiheitsgraden verschiebbar und/oder drehbar angeordnet ist, und dass die Behältnisaufnahme mit dem Mover verbunden ist.

Nachteilig im Stand der Technik kann sein, dass unterschiedliche Behandlungsabstände und Geschwindigkeiten an der Behälteroberfläche innerhalb des zu behandelnden Bereichs zu einem schlechten Ergebnis führen können, weil diese aufgrund kinematischer Beschränkungen nicht kompensiert werden können. Beim Bedrucken von Behältern muss ein Kompromiss mit folgenden Faktoren gefunden werden: Druckabstand (auch Behältertoleranzen erhöhen Druckabstand), Druckbildlänge, Druckqualität, Druckgeschwindigkeit => Maschinenleistung, Form des Behälters. Beim Bedrucken von Behältern muss mit aufwändigen Korrekturverfahren gearbeitet werden. Bei großen Druckabständen entsteht mehr Drucknebel. Es entsteht zusätzlicher Aufwand für die Absaugung und Filterung der Partikel. Außerdem geht Tinte in den Abfall verloren. Es ist eine doppelte Drucktechnik bei der Farbe Weiß erforderlich. Bei wechselnden Druckbildern ab Losgröße 1 kann der Prozess nicht optimal auf jedes Druckbild abgestimmt werden, weil aufgrund der Druckbilder die Zeit zwischen Pinnen und Drucken unterschiedlich sein kann.

Zum weiteren Stand der Technik wird auf die DE 10 2014 214 696 A1 hingewiesen, die einen Planarantrieb mit Movern, die Behälter bewegen, und Prozessmovern, die Komponenten von Prozessstationen bewegen, offenbart.

Der Erfindung liegt die Aufgabe zu Grunde, eine alternative und/oder verbesserte Vorrichtung zum Bedrucken oder Etikettieren von Behältern.

### Zusammenfassung der Erfindung

Die Aufgabe wird gelöst durch die Merkmale des unabhängigen Anspruchs 1. Vorteilhafte Weiterbildungen sind in den abhängigen Ansprüchen und der Beschreibung angegeben.

Ein Aspekt der vorliegenden Offenbarung betrifft eine Vorrichtung zum Bedrucken oder Etikettieren von Behältern. Die Vorrichtung weist ein Planarantriebssystem mit einem Grundelement, einer ersten Bewegungsvorrichtung und einer zweiten Bewegungsvorrichtung auf. Die erste Bewegungsvorrichtung und die zweite Bewegungsvorrichtung sind mittels magnetischer Wechselwirkung mit dem Grundelement bezüglich des Grundelements unabhängig voneinander bewegbar. Die erste Bewegungsvorrichtung weist eine Behälterhalterung zum Halten eines Behälters auf. Die zweite Bewegungsvorrichtung weist eine Ausstattungseinrichtung zum Bedrucken oder Etikettieren des Behälters auf.

Vorteilhaft bietet die Vorrichtung eine verbesserte Flexibilität beim Ausstatten von Behältern. Es können flexibel verschiedene Behälterdurchmesser und Behältergeometrien (zylindrisch, rund, rechteckig, Freiform) mit der Vorrichtung ausgestattet, also etikettiert oder bedruckt, werden. Die Vorrichtung kann zudem zweckmäßig eine Arbeitsqualität beim Ausstatten erhöhen, weil sehr flexible Bewegungen der Bewegungsvorrichtungen beim Ausstatten ermöglicht werden, z. B. Neigen, Drehen, Hubbewegung. Insbesondere können auch sehr komplexe Relativbewegungen zwischen dem Behälter und der Ausstattungseinrichtung dadurch ermöglicht werden, dass sowohl die erste Bewegungsvorrichtung als auch die zweite Bewegungsvorrichtung bewegbar ist. Letztlich wird sogar eine behälterindividuelle Anpassung der Bewegungen der Bewegungsvorrichtungen ermöglicht, die durch die Flexibilität des Planarantriebssystems bereitgestellt wird und die die Arbeitsqualität beim Ausstatten weiter erhöhen kann.

In einem Ausführungsbeispiel ist das Planarantriebssystem (z. B. mittels einer Steuereinheit) dazu konfiguriert, dass während die Ausstattungseinrichtung der zweiten Bewegungsvorrichtung den von der ersten Bewegungsvorrichtung gehaltenen Behälter bedruckt oder etikettiert:
- die erste Bewegungsvorrichtung sich zumindest zeitweise bewegt und die zweite Bewegungsvorrichtung im Wesentlichen stillsteht, oder
- die zweite Bewegungsvorrichtung sich zumindest zeitweise bewegt und die erste Bewegungsvorrichtung im Wesentlichen stillsteht; oder
- die erste Bewegungsvorrichtung sich zumindest zeitweise bewegt und die zweite Bewegungsvorrichtung sich zumindest zeitweise bewegt.

In einem weiteren Ausführungsbeispiel ist das Planarantriebssystem (z. B. mittels einer Steuereinheit) dazu konfiguriert, dass während die Ausstattungseinrichtung der zweiten Bewegungsvorrichtung den von der ersten Bewegungsvorrichtung gehaltenen Behälter bedruckt oder etikettiert, die erste Bewegungsvorrichtung und/oder die zweite Bewegungsvorrichtung bezüglich des Grundelements geneigt wird. Damit kann beispielsweise eine verbesserte Etikettierung oder Bedruckung von schrägen Bereichen des Behälters erreicht werden.

In einem weiteren Ausführungsbeispiel ist das Planarantriebssystem (z. B. mittels einer Steuereinheit) dazu konfiguriert, dass während die Ausstattungseinrichtung der zweiten Bewegungsvorrichtung den von der ersten Bewegungsvorrichtung gehaltenen Behälter bedruckt oder etikettiert, die erste Bewegungsvorrichtung sich um eine eigene Mittelachse dreht und/oder die zweite Bewegungsvorrichtung sich um eine eigene Mittelachse dreht. Damit kann beispielsweise eine Rundumetikettierung oder ein vergleichsweise langes Druckbild ermöglicht werden.

In einem weiteren Ausführungsbeispiel ist das Planarantriebssystem (z. B. mittels einer Steuereinheit) dazu konfiguriert, dass während die Ausstattungseinrichtung der zweiten Bewegungsvorrichtung den von der ersten Bewegungsvorrichtung gehaltenen Behälter bedruckt oder etikettiert, die erste Bewegungsvorrichtung und/oder die zweite Bewegungsvorrichtung eine Hubbewegung bezüglich des Grundelements ausführt. Damit kann der Behälter wie gewünscht auf eine Höhenposition eines Druckkopfes oder eines Etikettenhalters (z. B. Etiketten-Greifer, Etikettier-Palette oder Etiketten-Ansaugeinrichtung) gebracht werden.

In einer Ausführungsvariante ist das Planarantriebssystem (z. B. mittels einer Steuereinheit) dazu konfiguriert, dass während die Ausstattungseinrichtung der zweiten Bewegungsvorrichtung den von der ersten Bewegungsvorrichtung gehaltenen Behälter bedruckt oder etikettiert, die erste Bewegungsvorrichtung die zweite Bewegungsvorrichtung zumindest teilweise umfährt, vorzugsweise umkreist, oder die zweite Bewegungsvorrichtung die erste Bewegungsvorrichtung zumindest teilweise umfährt, vorzugsweise umkreist.

In einer weiteren Ausführungsvariante ist das Planarantriebssystem (z. B. mittels einer Steuereinheit) dazu konfiguriert, während die Ausstattungseinrichtung der zweiten Bewegungsvorrichtung den von der ersten Bewegungsvorrichtung gehaltenen Behälter bedruckt oder etikettiert, eine an den jeweils gehaltenen Behälter behälterindividuell angepasste Relativbewegung zwischen der ersten Bewegungsvorrichtung und der zweiten Bewegungsvorrichtung auszuführen. Vorzugsweise ist die Relativbewegung an eine behälterindividuelle Form einer Behälteroberfläche des Behälters im auszustattenden Bereich der Behälteroberfläche angepasst, die bspw. zuvor von einer Vermessungseinrichtung vermessen wurde. Wie bereits erwähnt kann dabei eine Arbeitsqualität beim Bedrucken oder Etikettieren deutlich verbessert werden. Insbesondere können so auch Behälter, die größere Fertigungstoleranzen haben, mit hoher Arbeitsqualität ausgestattet werden. Selbiges gilt beispielsweise für den Ausgleich von Toleranzen beim Halten des Behälters mittels der Behälterhalterung.

In einer Weiterbildung wird die Relativbewegung derart angepasst, dass der Behälter in einem vorbestimmten Abstand und/oder mit einer vorbestimmten Oberflächengeschwindigkeit an der Ausstattungseinrichtung vorbeigeführt wird. Alternativ oder zusätzlich wird die Relativbewegung in Abhängigkeit von einer, vorzugweise zuvor erfassten, behälterindividuellen Form des Behälters und/oder einer, vorzugweise zuvor erfassten, behälterindividuellen Größe des Behälters angepasst wird. Alternativ oder zusätzlich weist die Relativbewegung eine behälterindividuell ermittelte Bewegungsbahn der ersten Bewegungsvorrichtung und/oder der zweiten Bewegungsvorrichtung auf, bei der der von der ersten Bewegungsvorrichtung gehaltene Behälter an der Ausstattungseinrichtung mit im Wesentlichen konstanter Oberflächengeschwindigkeit des Behälters, vorzugsweise eines auszustattenden Bereichs des Behälters, und/oder mit im Wesentlichen gleichbleibenden Abstand, vorzugsweise bezüglich eines auszustattenden Bereichs des Behälters, vorbeigeführt wird. Am Beispiel des Direktdrucks können hierdurch beispielsweise eine höhere Druckqualität durch einen geringeren Druckabstand, weniger Drucknebel (Abfall) und eine größere Druckbildlänge erreicht werden.

In einem Ausführungsbeispiel ist die Ausstattungseinrichtung eine Etikettiereinrichtung, die dazu ausgebildet ist, den von der zweiten Bewegungsvorrichtung gehaltenen Behälter zu etikettieren. Alternativ ist die Ausstattungseinrichtung eine Druckeinrichtung, die dazu ausgebildet ist, den von der zweiten Bewegungsvorrichtung gehaltenen Behälter zu bedrucken.

In einem weiteren Ausstattungsbeispiel sind mehrere erste Bewegungsvorrichtungen umfasst, wobei vorzugsweise die mehreren ersten Bewegungsvorrichtungen sich nacheinander zu der zweiten Bewegungsvorrichtung bewegen. Vorteilhaft kann so eine Leistung der Vorrichtung vergrößert werden.

In einer Ausführungsform weist das Planarantriebssystem eine weitere Bewegungsvorrichtung mit einer Vermessungseinrichtung auf, die dazu ausgebildet ist, den von der ersten Bewegungsvorrichtung gehaltenen Behälter zu vermessen, vorzugweise bezüglich einer behälterindividuellen Form (z. B. Behälteroberfläche, vorzugsweise im auszustattenden Bereich der Behälteroberfläche) und/oder einer behälterindividuellen Größe.

Bevorzugt kann die Relativbewegung zwischen der ersten Bewegungsvorrichtung und der zweiten Bewegungsvorrichtung behälterindividuell basierend auf einer Vermessung des Behälters mittels der Vermessungseinrichtung ermittelt werden.

Es ist möglich, dass die weitere Bewegungsvorrichtung und die erste Bewegungsvorrichtung beim Vermessen relativ zueinander bewegt werden, z. B. geneigt, gedreht, umfahren, umkreist, angehoben oder abgesenkt werden.

In einer weiteren Ausführungsform weist das Planarantriebssystem eine weitere andere Bewegungsvorrichtung mit einer Fixiereinrichtung auf, die dazu ausgebildet ist, einen Aufdruck oder ein Etikett auf dem von der ersten Bewegungsvorrichtung gehaltenen Behälter zu fixieren.

In einer Weiterbildung ist die Fixiereinrichtung eine Härtungseinrichtung, die dazu ausgebildet ist, den Aufdruck des von der ersten Bewegungsvorrichtung gehaltenen Behälters zu härten, vorzugsweise mittels UV-Licht. Alternativ ist die Fixiereinrichtung eine Anbürst- oder Anrollschwammeinrichtung, die dazu ausgebildet ist, das Etikett des von der ersten Bewegungsvorrichtung gehaltenen Behälters anzubürsten oder anzurollen.

In einer Ausführungsvariante ist das Planarantriebssystem (z. B. mittels einer Steuereinheit) dazu konfiguriert, während die Fixiereinrichtung der weiteren anderen Bewegungsvorrichtung den Aufdruck oder das Etikett des von der ersten Bewegungsvorrichtung gehaltenen Behälters fixiert, eine an den jeweils gehaltenen Behälter behälterindividuell angepasste Relativbewegung zwischen der ersten Bewegungsvorrichtung und der weiteren anderen Bewegungsvorrichtung auszuführen. Vorteilhaft kann so ebenfalls eine Arbeitsqualität beim Fixieren deutlich verbessert werden. Insbesondere können so auch Aufdrucke oder Etiketten auf Behältern, die größere Fertigungstoleranzen haben, mit hoher Arbeitsqualität fixiert werden. Selbiges gilt beispielsweise für den Ausgleich von Toleranzen beim Halten des Behälters mittels der Behälterhalterung.

Es ist möglich, dass die Relativbewegung derart angepasst, dass der Behälter in einem vorbestimmten Abstand und/oder mit einer vorbestimmten Oberflächengeschwindigkeit an der Fixiereinrichtung vorbeigeführt wird. Alternativ oder zusätzlich wird die Relativbewegung in Abhängigkeit von einer, vorzugweise zuvor erfassten behälterindividuellen Form (z. B. Behälteroberfläche, vorzugsweise im auszustattenden Bereich der Behälteroberfläche) des Behälters und/oder einer, vorzugweise zuvor erfassten, behälterindividuellen Größe des Behälters angepasst. Alternativ oder zusätzlich weist die Relativbewegung eine behälterindividuell ermittelte Bewegungsbahn der ersten Bewegungsvorrichtung und/oder der weiteren anderen Bewegungsvorrichtung auf, bei der der von der ersten Bewegungsvorrichtung gehaltene Behälter an der Fixiereinrichtung mit im Wesentlichen konstanter Oberflächengeschwindigkeit des Behälters, vorzugsweise des auszustattenden Bereichs des Behälters, und/oder mit im Wesentlichen gleichbleibenden Abstand, vorzugsweise bezüglich des auszustattenden Bereichs, vorbeigeführt wird.

In einer weiteren Ausführungsvariante ist das Planarantriebssystem (z. B. mittels einer Steuereinheit) dazu konfiguriert, eine Geschwindigkeit der ersten Bewegungsvorrichtung beim Bewegen von der zweiten Bewegungsvorrichtung zu der weiteren anderen Bewegungsvorrichtung an die von der Ausstattungseinrichtung vorgenommene Ausstattung, vorzugsweise den Aufdruck (z. B. Breite, länge, Position und/oder Farbe), anzupassen. Damit kann beispielsweise eine Trocknungszeit bis zum Zwischenhärten flexibel an den jeweiligen Aufdruck angepasst werden.

Beispielsweise kann das Grundelement horizontal ausgerichtet sein. Vorzugsweise kann das Grundelement im Wesentlichen rahmenförmig, rechteckförmig, kreisförmig oder ringförmig sein. Im Prinzip kann das Grundelement somit an unterschiedliche Anlagenlayouts und Bauraumbedingungen angepasst werden.

Bevorzugt können die Bewegungsvorrichtungen mittels magnetischer Wechselwirkung von dem Grundelement berührungslos getragen werden, vorzugsweise auf einer Oberseite des Grundelements.

Bevorzugt kann die Vorrichtung wie hierin offenbart in einer Behälterbehandlungsanlage (z. B. zum Herstellen, Reinigen, Prüfen, Abfüllen, Verschließen, Etikettieren, Bedrucken und/oder Verpacken von Behältern für flüssige Medien, vorzugsweise Getränke oder flüssige Nahrungsmittel) verwendet werden.

Vorzugsweise kann sich der Begriff "Steuereinheit" auf eine Elektronik (z. B. mit Mikroprozessor(en) und Datenspeicher) beziehen, die je nach Ausbildung Steuerungsaufgaben und/oder Regelungsaufgaben und/oder Verarbeitungsaufgaben übernehmen kann. Auch wenn hierin der Begriff "Steuern" verwendet wird, kann damit gleichsam zweckmäßig auch "Regeln" bzw. "Steuern mit Rückkopplung" und "Verarbeiten" umfasst bzw. gemeint sein.

Die zuvor beschriebenen bevorzugten Ausführungsformen und Merkmale der Erfindung sind beliebig miteinander kombinierbar.

Das Etikettieren kann ein Dekorieren, beispielsweise ein Anbringen von Schleifen um einen Flaschenhals, ein Anbringen von Metallstreifen etc. umfassen.

### Kurzbeschreibung der Figuren

Weitere Einzelheiten und Vorteile der Erfindung werden im Folgenden unter Bezug auf die beigefügten Zeichnungen beschrieben. Es zeigen:
- Figur 1: eine perspektivische Schemadarstellung einer Vorrichtung zum Bedrucken oder Etikettieren eines Behälters gemäß einem Ausführungsbeispiel der vorliegenden Offenbarung; und
- Figur 2: eine schematische Draufsicht auf eine Vorrichtung zum Bedrucken oder Etikettieren eines Behälters gemäß einem weiteren Ausführungsbeispiel der vorliegenden Offenbarung, wobei der Bewegungspfad des Behälters abgebildet ist.

Die in den Figuren gezeigten Ausführungsformen stimmen zumindest teilweise überein, so dass ähnliche oder identische Teile mit den gleichen Bezugszeichen versehen sind und zu deren Erläuterung auch auf die Beschreibung der anderen Ausführungsformen bzw. Figuren verwiesen wird, um Wiederholungen zu vermeiden.

### Detaillierte Beschreibung beispielhafter Ausführungsformen

Die Figur 1 zeigt eine Vorrichtung 10 zum Bedrucken oder Etikettieren von Behältern 12, z. B. Flaschen (Glasflaschen, PET-Flaschen usw.), Dosen, usw. Die Vorrichtung 10 weist ein Planarantriebssystem 14 auf.

Das Planarantriebssystem 14 weist ein Grundelement 16 und mehrere Bewegungsvorrichtungen (Mover bzw. Läufer) 18, 20 auf. Die Bewegungsvorrichtungen 18, 20 können mittels magnetischer Wechselwirkung mit dem Grundelement 16 frei und unabhängig voneinander über das Grundelement 16 bewegt werden. Die Bewegungsvorrichtungen 18, 20 können auch mittels magnetischer Wechselwirkung mit dem Grundelement 16 bezüglich des Grundelements 16 gedreht werden (z. B. Gieren). Die Bewegungsvorrichtungen 18, 20 können auch mittels magnetischer Wechselwirkung mit dem Grundelement 16 bezüglich des Grundelements 16 geneigt werden (z. B. Nicken und/oder Rollen). Die Bewegungsvorrichtungen 18, 20 können ebenfalls mittels magnetischer Wechselwirkung mit dem Grundelement 16 bezüglich des Grundelements 16 eine Hubbewegung nach oben oder nach unten ausführen. Eine Anzahl der Bewegungsvorrichtungen 18, 20 kann je nach Anwendungsfall frei wählbar sein.

Das Grundelement 16 bildet einen Stator des Planarantriebssystems 14. Die Bewegungsvorrichtungen 18, 20 bilden Läufer des Planarantriebssystems 14. Die Bewegungsvorrichtungen 18, 20 werden berührungslos von dem Grundelement 16 getragen, vorzugsweise auf einer Oberseite des Grundelements 16. Das Grundelement 16 kann beispielsweise mehrere, verteilt angeordnete Elektromagnete, z. B. elektrische Spulen, aufweisen. Die Bewegungsvorrichtungen 18, 20 können Permanentmagnete aufweisen. Die Elektromagnete sind bevorzugt in einer Matrix angeordnet, welche sich in einer Ebene des Grundelements 16 erstreckt (hier bevorzugt Horizontalebene). Eine Steuereinheit (nicht dargestellt) des Planarantriebssystems 14 kann eine Stromzuführung zu den Elektromagneten des Grundelements 16 steuern, um elektromagnetische Felder an einer gewünschten Position des Grundelements 16 mit einer gewünschten Feldstärke aufzubauen. Ein Vortrieb, eine Drehung, eine Neigung und/oder ein Hub der Bewegungsvorrichtungen 18, 20 kann durch entsprechende elektromagnetische Felder der Elektromagneten des Grundelements 16 bewirkt werden. Bevorzugt ist das Grundelement 16 in einer Horizontalebene ausgerichtet. Allerdings sind auch andere Ausrichtungen denkbar, z. B. eine Vertikalausrichtung.

Die mehreren Bewegungsvorrichtungen 18, 20 weisen mindestens eine erste Bewegungsvorrichtung 18 und eine zweite Bewegungsvorrichtung 20 auf.

Die erste Bewegungsvorrichtung 18 trägt eine Behälterhalterung 22 (nur schematisch in Figur 1 angedeutet). Die Behälterhalterung 22 ist dazu ausgebildet, den Behälter 12 (oder auch mehrere Behälter 12) zu halten. Beispielsweise kann die Behälterhalterung 22 als ein Greifer, eine Klemmhalterung, eine Ansaughalterung oder anders (mit oder ohne Aktuatorik) ausgeführt sein. Die erste Bewegungsvorrichtung 18 kann somit den mittels der Behälterhalterung 22 gehaltenen Behälter 12 frei über eine Oberfläche des Grundelements bewegen.

Die zweite Bewegungsvorrichtung 20 trägt eine Ausstattungseinrichtung 24 zum Bedrucken oder Etikettieren des Behälters 12. Je nach Ausführung kann die Ausstattungseinrichtung 24 beispielsweise eine Etikettiereinrichtung oder eine Druckeinrichtung sein.

Die Etikettiereinrichtung kann den von der ersten Bewegungsvorrichtung 18 gehaltenen Behälter 12 etikettieren. Beispielsweise können Kaltleitetiketten, Heißleimetiketten, selbstklebende Etiketten oder Schlauchetiketten von der Etikettiereinrichtung appliziert werden.

Die Druckeinrichtung kann den von der ersten Bewegungsvorrichtung 18 gehaltenen Behälter 12 bedrucken. Beispielsweise kann die Druckeinrichtung ein Direktdruckverfahren anwenden. Die von der Druckeinrichtung verwendete Tinte kann beispielsweise mittels UV-Strahlung härtbar sein.

Bevorzugt bewegen sich die erste Bewegungsvorrichtung 18 und die zweite Bewegungsvorrichtung 20 zumindest zeitweise relativ zueinander, während die Ausstattungseinrichtung 24 den Behälter 12 mit einem Aufdruck oder einem Etikett ausstattet. Beispielsweise können sich dabei beide Bewegungsvorrichtungen 18, 20 oder nur eine der Bewegungsvorrichtungen 18 oder 20 bewegen. Die Bewegung der Bewegungsvorrichtung 18 und/oder 20 kann beispielsweise eine Neigung bezüglich des Grundelements 16, eine Drehung um eine eigene Mittelachse und/oder eine Hubbewegung bezüglich des Grundelements 16 aufweisen. Alternativ oder zusätzlich kann die Bewegung der Bewegungsvorrichtung 18 oder 20 ein Umfahren, vorzugsweise Umkreisen, der jeweils anderen Bewegungsvorrichtung 20 oder 18 aufweisen.

Zum Verbessern des Ausstattens, das heißt des Etikettierens oder des Bedruckens, des Behälters 12 kann die Relativbewegung zwischen den Bewegungsvorrichtungen 18 und 20 beim Ausstatten behälterindividuell an den jeweiligen Behälter 12 angepasst werden. Im Vorfeld des Ausstattens kann der Behälter 12 individuell bezüglich einer Form und/oder einer Größe vermessen werden, insbesondere bezüglich des auszustattenden Bereichs des Behälters 12. Hierbei können beispielsweise auch genaue Abmessungen des Behälters 12 innerhalb von dessen Fertigungstoleranzen erfasst werden. Die Relativbewegung zwischen den Bewegungsvorrichtungen 18, 20 kann derart an die behälterindividuelle Form und/oder Größe angepasst werden, dass der Behälter 12 in einem vorbestimmten Abstand und/oder mit einer vorbestimmten Oberflächengeschwindigkeit an der Ausstattungseinrichtung zum Etikettieren oder bedrucken des Behälters 12 vorbeigeführt wird. Bevorzugt kann für die Relativbewegung behälterindividuell eine Bewegungsbahn der ersten Bewegungsvorrichtung 18 und/oder der zweiten Bewegungsvorrichtung 20 ermittelt, vorzugweise berechnet, werden. Diese Bewegungsbahn wird derart ermittelt, dass der Behälter 12 an der Ausstattungseinrichtung 24 mit im Wesentlichen konstanter Oberflächengeschwindigkeit des Behälters 12, insbesondere bezüglich des auszustattenden Bereichs, und/oder im Wesentlichen gleichbleibenden Abstand vorbeigeführt wird. Dadurch kann ein Druckbild oder eine Etikettierung des Behälters 12 deutlich verbessert werden.

Es ist möglich, dass das Planarantriebssystem 14 weitere Bewegungsvorrichtungen mit Applikationsgeräten zum Behandeln oder Prüfen des von der ersten Bewegungsvorrichtung 18 gehaltenen Behälters 12 aufweist. Die weiteren Bewegungsvorrichtungen können sonst wie die erste und zweite Bewegungsvorrichtung 18, 20 aufgebaut sein. Eine Relativbewegung zwischen der weiteren Bewegungsvorrichtung und der ersten Bewegungsvorrichtung 18 kann wie die Relativbewegung zwischen der ersten und zweiten Bewegungsvorrichtung 18, 20 speziell von dem Planarantriebssystem 14 gesteuert werden, vorzugsweise behälterindividuell.

Die Applikationsgeräte der weiteren Bewegungsvorrichtungen können bevorzugt eine Vermessungseinrichtung, eine Fixiereinrichtung und/oder eine weitere Ausstattungseinrichtung aufweisen.

Die Vermessungseinrichtung kann den von der ersten Bewegungsvorrichtung 18 gehaltenen Behälter 12 vermessen. Beispielsweise kann eine Größe, eine Oberflächenform, ein Durchmesser, eine Breite und/oder eine Höhe des Behälters 12 mittels der Vermessungseinrichtung vermessen werden. Bevorzugt arbeitet die Vermessungseinrichtung mit einem berührungslosen Messprinzip, z. B. optisch mit einer Kamera, einem Laserscanner oder einem LED-Scanner, oder akustisch mittels Schall, vorzugsweise Ultraschall. Es ist auch möglich, dass die Vermessungseinrichtung ein anderes oder zusätzliches Messprinzip verwendet, z. B. eine taktile Messung mittels einer Messsonde, die über eine Oberfläche des Behälters bewegt wird.

Die Fixiereinrichtung kann als eine Aufdruck-Fixiereinrichtung (Härtungseinrichtung bzw. Pinneinrichtung) ausgebildet sein. Die Härtungseinrichtung kann einen Aufdruck auf dem von der ersten Bewegungsvorrichtung 18 gehaltenen Behälter 12 härten bzw. pinnen. Die Härtungseinrichtung kann hierzu beispielsweise eine UV-Lampe aufweisen, mit der die Tinte des Aufdrucks gehärtet werden kann.

Die Fixiereinrichtung kann alternativ als eine Etiketten-Fixiereinrichtung mit einer Bürste oder einem Anrollschwamm ausgebildet sein. Die Etiketten-Fixiereinrichtung kann ein Etikett auf dem von der ersten Bewegungsvorrichtung 18 gehaltenen Behälter 12 durch Anbürsten oder Anrollen fixieren und glätten.

Die Figur 2 zeigt ein Planarantriebssystem 14, bei dem eine erste Bewegungsvorrichtung 18 (zur besseren Übersichtlichkeit nur einmal eingangs dargestellt) den Behälter 12 zu mehreren Bewegungsvorrichtungen 20, 26, 28, 30 bewegt.

Die zweite Bewegungsvorrichtung 20 weist die als Bedruckungseinrichtung ausgebildete Ausstattungseinrichtung 24 auf. Die Bewegungsvorrichtung 26 weist die Vermessungseinrichtung 32 auf. Die Bewegungsvorrichtung 28 weist die als Härtungseinrichtung ausgebildete Fixiereinrichtung 34 auf. Die Bewegungsvorrichtung 30 weist eine weitere Ausstattungseinrichtung 36 auf, die ebenfalls als Bedruckungseinrichtung ausgebildet ist.

Die erste Bewegungsvorrichtung 18 mit dem Behälter 12 bewegt sich entlang einer Bahnkurve 38 (übertrieben dargestellt) nacheinander zu der Bewegungsvorrichtung 26 mit der Vermessungseinrichtung 32, der zweiten Bewegungsvorrichtung 20 mit der Ausstattungseinrichtung 24, der Bewegungsvorrichtung 28 mit der Fixiereinrichtung 34 und der Bewegungsvorrichtung 30 mit der Ausstattungseinrichtung 36. Es wird jeweils eine Relativbewegung zwischen der ersten Bewegungsvorrichtung 18 einerseits und der Vermessungseinrichtung 32, der Ausstattungseinrichtung 24, der Fixiereinrichtung 34 und der Ausstattungseinrichtung 36 vorgenommen.

Die Vermessungseinrichtung 32 vermisst den Behälter 12 individuell bezüglich Form, insbesondere Oberflächenform, und Größe, während der Behälter 12 entlang der Vermessungseinrichtung 32 bewegt wird. Die Vermessungseinrichtung 32 vermisst dabei insbesondere einen Abschnitt des Behälters 12, der nachfolgend von der Ausstattungseinrichtung 24 ausgestattet wird (="auszustattender Bereich"). Basierend auf der Vermessung der Vermessungseinrichtung 32 wird eine Bewegungsbahn 38A für die erste Bewegungsvorrichtung 18 derart ermittelt, vorzugsweise berechnet, dass der Behälter 12 bei der Vorbeibewegung an der Ausstattungseinrichtung 24 im gleichbleibenden, vorzugsweise möglichst geringen, Abstand und mit gleichbleibender Oberflächengeschwindigkeit des auszustattenden Abschnitts des Behälters 12 entlang der Ausstattungseinrichtung 36 bewegt wird.

Wie bereits erwähnt, könnte die Bewegungsbahn 38A alternativ oder zusätzlich auch für die zweite Bewegungsvorrichtung 20 ermittelt werden. Es versteht sich, dass die dargestellte Bewegungsbahn 38A rein beispielhaft ist, und beispielsweise auch anders ausgeführt sein kann, zum Beispiel als oszillierender Bewegung oder als rotierende Bewegung vor jeder Ausstattungseinrichtung um die Behälterachse bei zylindrischen Behältern.

Das Planarantriebssystem 14 bewegt die erste Bewegungsvorrichtung 18 dann gemäß der behälterindividuell ermittelten Bewegungsbahn 38A entlang der Ausstattungseinrichtung 24, während die Ausstattungseinrichtung 24 den Behälter 12 bedruckt. Nach dem Bedrucken wird die erste Bewegungsvorrichtung 18 weiter zu der Bewegungsvorrichtung 28 mit der Fixiereinrichtung 34 bewegt. Bei der Bewegung der ersten Bewegungsvorrichtung 18 zu der Fixiereinrichtung 34 kann eine Geschwindigkeit der ersten Bewegungsvorrichtung 18 angepasst werden, um ein Verstreichen einer vorbestimmten Zeitdauer zwischen dem Drucken und dem Härten zu gewährleisten. Vorzugsweise kann die Geschwindigkeit der ersten Bewegungsvorrichtung 18 hierbei aufdruckindividuell an den mittels der Ausstattungseinrichtung 24 vorgenommenen Aufdruck des Behälters 12 angepasst werden. Die erste Bewegungsvorrichtung 18 wird gemäß einer Bewegungsbahn 38B entlang der Bewegungsvorrichtung 28 bzw. der Fixiereinrichtung 34 während des Härtens/Pinnens des Aufdrucks des Behälters 12 bewegt. Die Bewegungsbahn 38B kann der Bewegungsbahn 38A entsprechen oder auf ähnliche Weise in zusätzlicher Abhängigkeit von einer Konfiguration der Fixiereinrichtung 34 ermittelt werden.

Nach dem Fixieren kann die erste Bewegungsvorrichtung 18 optional noch zu der Bewegungsvorrichtung 30 mit der Ausstattungseinrichtung 36 bewegt werden, um den Behälter 12 weiter zu bedrucken (zum Beispiel für einen mehrfarbigen Aufdruck). Beim Ausstatten kann sich die erste Bewegungsvorrichtung 18 entlang der Bewegungsbahn 38C bewegen, die der Bewegungsbahn 38A entsprechen oder auf ähnliche Weise in zusätzlicher Abhängigkeit von einer Konfiguration der Ausstattungseinrichtung 36 ermittelt werden kann.

Durch die Möglichkeit die Bewegungsvorrichtungen 18, 20 und/oder 30 bezüglich des Grundelements 16 zu neigen, können auch schräge Flächen des Behälters 12 mittels der Ausstattungseinrichtung 24 und/oder 36 bedruckt werden. Durch eine Anpassung des Hubs der Bewegungsvorrichtungen 18, 20 und/oder 30 ist eine Ausrichtung in der Höhe zu den Druckköpfen der Ausstattungseinrichtungen 24, 36 möglich, damit beispielsweise die von den Druckköpfen ausgestoßenen Tröpfchen von Farbe zu Farbe richtig platziert werden. Prinzipiell können verschiedene Primer und Farben durch Anfahren verschiedener Druckeinrichtungen auf den Behälter 12 aufgebracht werden. Das bezüglich Figur 2 beschriebene Anwendungsbeispiel kann analog auch beim Etikettieren von Behältern 12 angewendet werden. Die ermittelte Bewegungsbahn kann hierbei beispielsweise eine Rotation der ersten Bewegungsvorrichtung 18 für eine Rundumetikettierung oder eine oszillierende Bewegung für eine (Kalt-) Leimetikettierung mittels der als Etikettiereinrichtung ausgebildeten Ausstattungseinrichtung 24 sein.

### Bezugszeichenliste

- 10: Vorrichtung zum Bedrucken oder Etikettieren von Behältern
- 12: Behälter
- 14: Planarantriebssystem
- 16: Grundelement
- 18: Erste Bewegungsvorrichtung
- 20: Zweite Bewegungsvorrichtung
- 22: Behälterhalterung
- 24: Ausstattungseinrichtung
- 26: Bewegungsvorrichtung
- 28: Bewegungsvorrichtung
- 30: Bewegungsvorrichtung
- 32: Vermessungseinrichtung
- 34: Fixiereinrichtung
- 36: Ausstattungseinrichtung
- 38: Bahnkurve
- 38A: Angepasste Bewegungsbahn
- 38b: Angepasste Bewegungsbahn
- 38C: Angepasste Bewegungsbahn

## Patentansprüche

1. Vorrichtung (10) zum Bedrucken oder Etikettieren von Behältern (12), aufweisend:
ein Planarantriebssystem (14) mit einem Grundelement (16), einer ersten Bewegungsvorrichtung (18) und einer zweiten Bewegungsvorrichtung (20),
**dadurch gekennzeichnet, dass**
die erste Bewegungsvorrichtung (18) und die zweite Bewegungsvorrichtung (20) mittels magnetischer Wechselwirkung mit dem Grundelement (16) bezüglich des Grundelements (16) unabhängig voneinander bewegbar sind,
wobei:
die erste Bewegungsvorrichtung (18) eine Behälterhalterung (22) zum Halten eines Behälters (12) aufweist; und
die zweite Bewegungsvorrichtung (20) eine Ausstattungseinrichtung (24) zum Bedrucken oder Etikettieren des Behälters (12) aufweist.

2. Vorrichtung (10) nach Anspruch 1, wobei:
das Planarantriebssystem (14) dazu konfiguriert ist, dass während die Ausstattungseinrichtung (24) der zweiten Bewegungsvorrichtung (20) den von der ersten Bewegungsvorrichtung (18) gehaltenen Behälter (12) bedruckt oder etikettiert:
die erste Bewegungsvorrichtung (18) sich zumindest zeitweise bewegt und die zweite Bewegungsvorrichtung (20) im Wesentlichen stillsteht, oder
die zweite Bewegungsvorrichtung (20) sich zumindest zeitweise bewegt und die erste Bewegungsvorrichtung (18) im Wesentlichen stillsteht; oder
die erste Bewegungsvorrichtung (18) sich zumindest zeitweise bewegt und die zweite Bewegungsvorrichtung (20) sich zumindest zeitweise bewegt.

3. Vorrichtung (10) nach Anspruch 1 oder Anspruch 2, wobei:
das Planarantriebssystem (14) dazu konfiguriert ist, dass während die Ausstattungseinrichtung (24) der zweiten Bewegungsvorrichtung (20) den von der ersten Bewegungsvorrichtung (18) gehaltenen Behälter (12) bedruckt oder etikettiert:
die erste Bewegungsvorrichtung (18) und/oder die zweite Bewegungsvorrichtung (20) bezüglich des Grundelements (16) geneigt wird; und/oder
die erste Bewegungsvorrichtung (18) sich um eine eigene Mittelachse dreht und/oder die zweite Bewegungsvorrichtung (20) sich um eine eigene Mittelachse dreht; und/oder
die erste Bewegungsvorrichtung (18) und/oder die zweite Bewegungsvorrichtung (20) eine Hubbewegung bezüglich des Grundelements (16) ausführt.

4. Vorrichtung (10) nach einem der vorhergehenden Ansprüche, wobei:
das Planarantriebssystem (14) dazu konfiguriert ist, dass während die Ausstattungseinrichtung (24) der zweiten Bewegungsvorrichtung (20) den von der ersten Bewegungsvorrichtung (18) gehaltenen Behälter (12) bedruckt oder etikettiert:
die erste Bewegungsvorrichtung (18) die zweite Bewegungsvorrichtung (20) zumindest teilweise umfährt, vorzugsweise umkreist; oder
die zweite Bewegungsvorrichtung (20) die erste Bewegungsvorrichtung (18) zumindest teilweise umfährt, vorzugsweise umkreist.

5. Vorrichtung (10) nach einem der vorhergehenden Ansprüche, wobei:
das Planarantriebssystem (14) dazu konfiguriert ist, während die Ausstattungseinrichtung (24) der zweiten Bewegungsvorrichtung (20) den von der ersten Bewegungsvorrichtung (18) gehaltenen Behälter (12) bedruckt oder etikettiert, eine an den jeweils gehaltenen Behälter (12) behälterindividuell angepasste Relativbewegung zwischen der ersten Bewegungsvorrichtung (18) und der zweiten Bewegungsvorrichtung (20) auszuführen,
wobei vorzugsweise:
die Relativbewegung an eine behälterindividuelle Form einer Behälteroberfläche des Behälters (12) im auszustattenden Bereich der Behälteroberfläche angepasst ist.

6. Vorrichtung (10) nach Anspruch 5, wobei:
die Relativbewegung derart angepasst wird, dass der Behälter (12) in einem vorbestimmten Abstand und/oder mit einer vorbestimmten Oberflächengeschwindigkeit an der Ausstattungseinrichtung (24) vorbeigeführt wird.

7. Vorrichtung (10) nach Anspruch 5 oder Anspruch 6, wobei:
die Relativbewegung in Abhängigkeit von einer, vorzugweise zuvor erfassten, behälterindividuellen Form des Behälters (12) und/oder einer, vorzugweise zuvor erfassten, behälterindividuellen Größe des Behälters (12) angepasst wird.

8. Vorrichtung (10) nach einem der Ansprüche 5 bis 7, wobei:
die Relativbewegung eine behälterindividuell ermittelte Bewegungsbahn (38A) der ersten Bewegungsvorrichtung (18) und/oder der zweiten Bewegungsvorrichtung (20) aufweist, bei der der von der ersten Bewegungsvorrichtung (18) gehaltene Behälter (12) an der Ausstattungseinrichtung (24) mit im Wesentlichen konstanter Oberflächengeschwindigkeit des Behälters (12), vorzugsweise eines auszustattenden Bereichs des Behälters (12), und/oder mit im Wesentlichen gleichbleibenden Abstand, vorzugsweise bezüglich eines auszustattenden Bereichs des Behälters (12), vorbeigeführt wird.

9. Vorrichtung (10) nach einem der vorhergehenden Ansprüche, wobei:
die Ausstattungseinrichtung (24) eine Etikettiereinrichtung ist, die dazu ausgebildet ist, den von der zweiten Bewegungsvorrichtung (20) gehaltenen Behälter (12) zu etikettieren, oder
die Ausstattungseinrichtung (24) eine Druckeinrichtung ist, die dazu ausgebildet ist, den von der zweiten Bewegungsvorrichtung (20) gehaltenen Behälter (12) zu bedrucken.

10. Vorrichtung (10) nach einem der vorhergehenden Ansprüche, wobei:
mehrere erste Bewegungsvorrichtungen (18) umfasst sind, wobei vorzugsweise die mehreren ersten Bewegungsvorrichtungen (18) sich nacheinander zu der zweiten Bewegungsvorrichtung (20) bewegen.

11. Vorrichtung (10) nach einem der vorhergehenden Ansprüche, wobei:
das Planarantriebssystem (14) eine weitere Bewegungsvorrichtung (26) mit einer Vermessungseinrichtung (32) aufweist, die dazu ausgebildet ist, den von der ersten Bewegungsvorrichtung (18) gehaltenen Behälter (12) zu vermessen, vorzugweise bezüglich einer behälterindividuellen Form und/oder einer behälterindividuellen Größe.

12. Vorrichtung (10) nach einem der vorhergehenden Ansprüche, wobei:
das Planarantriebssystem (14) eine weitere andere Bewegungsvorrichtung (28) mit einer Fixiereinrichtung (34) aufweist, die dazu ausgebildet ist, einen Aufdruck oder ein Etikett auf dem von der ersten Bewegungsvorrichtung (18) gehaltenen Behälter (12) zu fixieren.

13. Vorrichtung (10) nach Anspruch 12, wobei:
die Fixiereinrichtung (34) eine Härtungseinrichtung ist, die dazu ausgebildet ist, den Aufdruck des von der ersten Bewegungsvorrichtung (18) gehaltenen Behälters (12) zu härten, vorzugsweise mittels UV-Licht; oder
die Fixiereinrichtung (34) eine Anbürst- oder Anrollschwammeinrichtung ist, die dazu ausgebildet ist, das Etikett des von der ersten Bewegungsvorrichtung (18) gehaltenen Behälters (12) anzubürsten oder anzurollen.

14. Vorrichtung (10) nach Anspruch 12 oder Anspruch 13, wobei:
das Planarantriebssystem (14) dazu konfiguriert ist, während die Fixiereinrichtung (34) der weiteren anderen Bewegungsvorrichtung (28) den Aufdruck oder das Etikett des von der ersten Bewegungsvorrichtung (18) gehaltenen Behälters (12) fixiert, eine an den jeweils gehaltenen Behälter (12) behälterindividuell angepasste Relativbewegung zwischen der ersten Bewegungsvorrichtung (18) und der weiteren anderen Bewegungsvorrichtung (28) auszuführen.

15. Vorrichtung (10) nach einem der Ansprüche 12 bis 14, wobei:
das Planarantriebssystem (14) dazu konfiguriert, eine Geschwindigkeit der ersten Bewegungsvorrichtung (18) beim Bewegen von der zweiten Bewegungsvorrichtung (20) zu der weiteren anderen Bewegungsvorrichtung (28) an die von der Ausstattungseinrichtung (24) vorgenommene Ausstattung, vorzugsweise den Aufdruck, anzupassen.

## Claims

1. A device (10) for imprinting or labelling containers (12), having:
a planar drive system (14) with a base element (16), a first movement device (18) and a second movement device (20),
**characterized in that**
the first movement device (18) and the second movement device (20) are movable independently of one another with respect to the base element (16) by means of magnetic interaction with the base element (16),
wherein:
the first movement device (18) has a container holder (22) for holding a container (12); and
the second movement device (20) has an equipping unit (24) for imprinting or labelling the container (12).

2. The device (10) as claimed in claim 1, wherein:
the planar drive system (14) is configured such that while the equipping unit (24) of the second movement device (20) imprints or labels the container(12) held by the first movement device (18):
the first movement device (18) at least temporarily moves and the second movement device (20) is substantially at a standstill, or
the second movement device (20) at least temporarily moves and the first movement device (18) is substantially at a standstill; or
the first movement device (18) at least temporarily moves and the second movement device (20) at least temporarily moves.

3. The device (10) as claimed in claim 1 or claim 2, wherein:
the planar drive system (14) is configured such that while the equipping unit (24) of the second movement device (20) imprints or labels the container (12) held by the first movement device (18):
the first movement device (18) and/or the second movement device (20) is inclined with respect to the base element (16); and/or
the first movement device (18) rotates about its own center axis and/or the second movement device (20) rotates about its own center axis; and/or
the first movement device (18) and/or the second movement device (20) performs a stroke movement with respect to the base element (16).

4. The device (10) as claimed in one of the preceding claims, wherein:
the planar drive system (14) is configured such that while the equipping unit (24) of the second movement device (20) imprints or labels the container (12) held by the first movement device (18):
the first movement device (18) at least partially bypasses, preferably circles around, the second movement device (20); or
the second movement device (20) at least partially bypasses, preferably circles around, the first movement device (18).

5. The device (10) as claimed in one of the preceding claims, wherein:
the planar drive system (14) is configured in order, while the equipping unit (24) of the second movement device (20) imprints or labels the container (12) held by the first movement device (18), to carry out a relative movement, which is adapted to the respectively held container (12) on an individual container basis, between the first movement device (18) and the second movement device (20),
wherein preferably:
the relative movement is adapted to an individual shape of a container surface of the container (12) in the region of the container surface that is to be equipped.

6. The device (10) as claimed in claim 5, wherein:
the relative movement is adapted in such a manner that the container (12) is guided past the equipping unit (24) at a predetermined distance and/or at a predetermined surface speed.

7. The device (10) as claimed in claim 5 or claim 6, wherein:
the relative movement is adapted depending on a, preferably previously detected, individual shape of the container (12) and/or on a, preferably previously detected, individual size of the container (12).

8. The device (10) as claimed in one of claims 5 to 7, wherein:
the relative movement has an individually (on a container basis) determined movement path (38A) of the first movement device (18) and/or of the second movement device (20), in which the container (12) held by the first movement device (18) is guided past the equipping unit (24) at a substantially constant surface speed of the container (12), preferably a region of the container (12) that is to be equipped, and/or at a substantially constant distance, preferably with respect to a region of the container (12), that is to be equipped.

9. The device (10) as claimed in one of the preceding claims, wherein:
the equipping unit (24) is a labelling unit which is designed to label the container (12) held by the second movement device (20), or
the equipping unit (24) is a printing unit which is designed to imprint the container (12) held by the second movement device (20).

10. The device (10) as claimed in one of the preceding claims, wherein:
a plurality of first movement devices (18) are included, wherein preferably the plurality of first movement devices (18) move in succession to the second movement device (20).

11. The device (10) as claimed in one of the preceding claims, wherein:
the planar drive system (14) has a further movement device (26) with a measuring unit (32) which is designed to measure the container (12) held by the first movement device (18), preferably with respect to an individual shape and/or an individual size of the container.

12. The device (10) as claimed in one of the preceding claims, wherein:
the planar drive system (14) has a further different movement device (28) with a fixing unit (34) which is designed to fix an imprint or a label on the container (12) held by the first movement device (18).

13. The device (10) as claimed in claim 12, wherein:
the fixing unit (34) is a curing unit which is designed to cure the imprint of the container (12) held by the first movement device (18), preferably by means of UV light; or
the fixing unit (34) is a brush-on or roll-on sponge unit which is designed to brush on or to roll on the label of the container (12) held by the first movement device (18).

14. The device (10) as claimed in claim 12 or claim 13, wherein:
the planar drive system (14) is configured in order, while the fixing unit (34) of the further different movement device (28) fixes the imprint or the label of the container (12) held by the first movement device (18), to carry out a relative movement, which is adapted to the respectively held container (12) on an individual basis, between the first movement device (18) and the further different movement device (28).

15. The device (10) as claimed in one of claims 12 to 14, wherein:
the planar drive system (14) is configured to adapt a speed of the first movement device (18) to the equipping, preferably the imprint, undertaken by the equipping unit (24) during the movement from the second movement device (20) to the further different movement device (28).

## Revendications

1. Dispositif (10) permettant l'impression ou l'étiquetage de récipients (12), présentant :
un système d'entraînement planaire (14) comportant un élément formant base (16), un premier dispositif de déplacement (18) et un second dispositif de déplacement (20),
**caractérisé en ce que**
le premier dispositif de déplacement (18) et le second dispositif de déplacement (20) peuvent être déplacés indépendamment l'un de l'autre par rapport à l'élément formant base (16) au moyen d'une interaction magnétique avec l'élément formant base (16),
dans lequel :
le premier dispositif de déplacement (18) présente un dispositif de maintien pour récipient (22) pour le maintien d'un récipient (12) ; et
le second dispositif de déplacement (20) présente un appareil d'équipement (24) pour l'impression ou l'étiquetage du récipient (12).

2. Dispositif (10) selon la revendication 1, dans lequel :
le système d'entraînement planaire (14) est configuré de sorte que, pendant que l'appareil d'équipement (24) du second dispositif de déplacement (20) imprime ou appose une étiquette sur le récipient (12) maintenu par le premier dispositif de déplacement (18) :
le premier dispositif de déplacement (18) se déplace au moins temporairement et le second dispositif de déplacement (20) est sensiblement immobile, ou
le second dispositif de déplacement (20) se déplace au moins temporairement et le premier dispositif de déplacement (18) est sensiblement immobile ; ou
le premier dispositif de déplacement (18) se déplace au moins temporairement et le second dispositif de déplacement (20) se déplace au moins temporairement.

3. Dispositif (10) selon la revendication 1 ou la revendication 2, dans lequel :
le système d'entraînement planaire (14) est configuré de sorte que, pendant que l'appareil d'équipement (24) du second dispositif de déplacement (20) imprime ou appose une étiquette sur le récipient (12) maintenu par le premier dispositif de déplacement (18) :
le premier dispositif de déplacement (18) et/ou le second dispositif de déplacement (20) sont inclinés par rapport à l'élément formant base (16) ; et/ou
le premier dispositif de déplacement (18) tourne autour d'un axe central qui lui est propre et/ou le second dispositif de déplacement (20) tourne autour d'un axe central qui lui est propre ; et/ou
le premier dispositif de déplacement (18) et/ou le second dispositif de déplacement (20) effectuent un déplacement de levage par rapport à l'élément formant base (16).

4. Dispositif (10) selon l'une des revendications précédentes, dans lequel :
le système d'entraînement planaire (14) est configuré de sorte que, pendant que l'appareil d'équipement (24) du second dispositif de déplacement (20) imprime ou appose une étiquette sur le récipient (12) maintenu par le premier dispositif de déplacement (18) :
le premier dispositif de déplacement (18) contourne au moins partiellement le second dispositif de déplacement (20), de préférence tourne autour de celui-ci ; ou
le second dispositif de déplacement (20) contourne au moins partiellement le premier dispositif de déplacement (18), de préférence tourne autour de celui-ci.

5. Dispositif (10) selon l'une des revendications précédentes, dans lequel :
le système d'entraînement planaire (14) est configuré pour effectuer, pendant que l'appareil d'équipement (24) du second dispositif de déplacement (20) imprime ou appose une étiquette sur le récipient (12) maintenu par le premier dispositif de déplacement (18), un déplacement relatif entre le premier dispositif de déplacement (18) et le second dispositif de déplacement (20), lequel déplacement relatif est adapté individuellement au récipient (12) respectivement maintenu,
dans lequel de préférence :
le déplacement relatif est adapté à une forme individuelle de récipient d'une surface de récipient du récipient (12) dans la zone à équiper de la surface de récipient.

6. Dispositif (10) selon la revendication 5, dans lequel :
le déplacement relatif est adapté de telle sorte que le récipient (12) passe devant l'appareil d'équipement (24) à une distance prédéfinie et/ou à une vitesse de surface prédéfinie.

7. Dispositif (10) selon la revendication 5 ou la revendication 6, dans lequel :
le déplacement relatif est adapté en fonction d'une forme individuelle de récipient, de préférence détectée au préalable, du récipient (12) et/ou d'une taille individuelle de récipient, de préférence détectée au préalable, du récipient (12).

8. Dispositif (10) selon l'une des revendications 5 à 7, dans lequel :
le déplacement relatif présente une trajectoire de déplacement (38A), déterminée individuellement en fonction du récipient, du premier dispositif de déplacement (18) et/ou du second dispositif de déplacement (20) dans laquelle le récipient (12) maintenu par le premier dispositif de déplacement (18) est amené à passer devant l'appareil d'équipement (24) à une vitesse de surface sensiblement constante du récipient (12), de préférence d'une zone à équiper du récipient (12), et/ou à une distance sensiblement constante, de préférence par rapport à une zone à équiper du récipient (12).

9. Dispositif (10) selon l'une des revendications précédentes, dans lequel :
l'appareil d'équipement (24) est un appareil d'étiquetage qui est configuré pour étiqueter le récipient (12) maintenu par le second dispositif de déplacement (20), ou
l'appareil d'équipement (24) est un appareil d'impression qui est configuré pour imprimer sur le récipient (12) maintenu par le second dispositif de déplacement (20).

10. Dispositif (10) selon l'une des revendications précédentes, dans lequel :
plusieurs premiers dispositifs de déplacement (18) sont compris, dans lequel de préférence les premiers dispositifs de déplacement (18) se déplacent successivement vers le second dispositif de déplacement (20).

11. Dispositif (10) selon l'une des revendications précédentes, dans lequel :
le système d'entraînement planaire (14) présente un dispositif de déplacement (26) supplémentaire comportant un appareil de mesure (32) qui est configuré pour mesurer le récipient (12) maintenu par le premier dispositif de déplacement (18), de préférence par rapport à une forme individuelle de récipient et/ou une taille individuelle de récipient.

12. Dispositif (10) selon l'une des revendications précédentes, dans lequel :
le système d'entraînement planaire (14) présente un autre dispositif de déplacement (28) supplémentaire comportant un appareil de fixation (34) qui est configuré pour fixer une impression ou une étiquette sur le récipient (12) maintenu par le premier dispositif de déplacement (18).

13. Dispositif (10) selon la revendication 12, dans lequel :
l'appareil de fixation (34) est un appareil de durcissement qui est configuré pour durcir l'impression du récipient (12) maintenu par le premier dispositif de déplacement (18), de préférence au moyen d'une lumière UV ; ou
l'appareil de fixation (34) est un appareil de brossage ou d'enroulement à éponge configuré pour brosser ou enrouler l'étiquette du récipient (12) maintenu par le premier dispositif de déplacement (18).

14. Dispositif (10) selon la revendication 12 ou la revendication 13, dans lequel :
le système d'entraînement planaire (14) est configuré pour effectuer, pendant que l'appareil de fixation (34) de l'autre dispositif de déplacement (28) supplémentaire fixe l'impression ou l'étiquette sur le récipient (12) maintenu par le premier dispositif de déplacement (18), un déplacement relatif entre le premier dispositif de déplacement (18) et l'autre dispositif de déplacement (28) supplémentaire, lequel déplacement relatif est adapté individuellement au récipient (12) respectivement maintenu.

15. Dispositif (10) selon l'une des revendications 12 à 14, dans lequel :
le système d'entraînement planaire (14) est configuré pour adapter une vitesse du premier dispositif de déplacement (18) lors du déplacement depuis le second dispositif de déplacement (20) vers l'autre dispositif de déplacement (28) supplémentaire à l'équipement, de préférence à l'impression, mis en œuvre par l'appareil d'équipement (24).
